# FASCICULE DE BREVET EUROPEEN

(11) **EP 0 038 428 B1**
(45) Date de publication et mention de la délivrance du brevet: **08.08.1984**
(21) Numéro de dépôt: 81102149.2
(22) Date de dépôt: 21.03.1981
(51) Int. Cl.: E04F 11/06

(54) **Ferrure de tête articulée pour échelles et escaliers de grenier escamotables**
Kopfbeschlag für Leitern und einschiebbare Bodentreppen
Head mounting for ladders and collapsible loft stairs

(30) Priorité: 22.04.1980 FR 8009064
(43) Date de publication de la demande: 28.10.1981
(73) Titulaire: S.A. MANUFACTURE D'ARMES ET CYCLES DE CHATELLERAULT, F-86101 Chatellerault Cedex (FR)
(72) Inventeur: Lavrard, Michel, F-86101 Chatellerault Cedex (FR)

## Description

La présente invention concerne une ferrure de tête articulée pour échelles ou escaliers de grenier escamotables, articulée d'une part sur le haut de la trappe et, d'autre part, sur un coulisseau sur lequel coulisse une échelle ou un escalier de grenier escamotable.

L'état de la technique propose:
-soit des échelles constituées d'un tronçon supérieur articulé sur le bord inférieur de la trappe (bas du hourdis ou caisson) et sur lequel vient coulisser ou se replier un ou plusieurs tronçons inférieurs et/ou intermé- daires d'une dimension égale ou inférieure au tronçon supérieur. Ce type d'échelles ou d'escaliers qui s'escamotent soit dans le volume de la trappe ou directement dessus, a pour principal inconvénient de nécessiter une trappe dont la longueur soit au minimum celle du plus long tronçon de l'échelle.
- soit des échelles constituées d'un tronçon supérieur articulé sur le bord supérieur de la trappe (haut du hourdis ou du caisson) et sur lequel vient coulisser un ou plusieurs tronçons plus longs que le tronçon supérieur.
-soit, enfin, des échelles suivant le brevet GB-A-903,608, dont les deux montants composant le tronçon supérieur glissent dans un fourreau articulé en un point fixe situé au bord de la trappe et dont ces mêmes montants sont équipés dans leur partie supérieure d'un bras jouant le rôle d'une biellette articulée d'une part sur une chappe fixe solidaire du plancher du grenier et d'autre part, sur un des deux montants composant le tronçon supérieur. Le pliage de l'échelle dans le grenier et son dépliage pour son utilisation s'effectuent suivant un arc de cercle constant ne permettant pas, en particulier, d'éviter, pendant ces manoeuvres, un obstacle situé dans le grenier, ne serait-ce qu'au niveau du toit lorsque celui-ci est très incliné.

Une fois escamotés, ces échelles ou escaliers reposant pour une partie sur le plancher de l'étage supérieur et pour une autre partie au dessus de la trappe. Ce dernier type d'échelles ou d'escaliers escamotables présente deux autres inconvénients majeurs: d'une part, il est fréquent que le rayon de dégagement nécessaire au repliage ne soit pas disponible et ceci en raison de la configuration du grenier, à l'étage supérieur, par rapport à la trappe (proximité d'un mur, d'une poutre ou de la toiture); d'autre part, ces mêmes échelles qui prennent appui sur la partie supérieure de la trappe encombrent toujours une partie de cette dernière en position dépliés du fait de leur inclinaison nécessaire.

En résumé, il est donc impossible d'équiper un trou de 500 m/mx400 m/m avec ce type d'échelles tout en laissant le passage nécessaire a un homme. L'objet de la présente invention concerne une ferrure de tête articulée pour échelles et escaliers de grenier, d'un type conforme au GB-A-903608, composée de plusieurs tronçons déployables par glissement les une sur les autres, le tronçon supérieur supportant à l'état replié les autres tronçons, l'ensemble des tronçons une fois repliés étant escamotable au travers d'une trappe; ferrure comprenant deux bras porteurs situés de part et d'autre du tronçon supérieur de l'échelle ou escalier, chaque bras étant monté pivotant autour d'un axe situé au voisinage du bord de la trappe, les bras étant reliés au tronçon supérieur de l'échelle ou escalier par l'intermédiaire de moyens de coulissement du type coulisseau-glissière permettant audit tronçon supérieur de se déplacer dans son plan selon la direction de glissement des différents tronçons.

Selon l'invention, le but recherché est atteint porie que le pivotement des bras par rapport au bord supérieur de la trappe est effectué par une articulation du type constitué par un axe horizontal tournant dans deux étriers fixes et solidaires d'une solive constituant la bordure de la trappe, ladite articulation étant située à une extrémité des bras en un endroit quelconque de la solive, et en ce que l'autre extrémité des bras est articulés sur deux coulisseaux sur lesquels se déplacent les montants latéraux du tronçon de l'échelle ou escalier, au moyen d'un axe reliant lesdits coulisseaux.

Les avantages obtenus grâce à cette invention sont:
-de réduire considérablement l'encombrement de l'échelle ou de l'escalier dans la trappe, lorsqu'il est en position dépliée.
- de permettre de replier à volonté l'échelle ou l'escalier de grenier escamotable d'un côté ou de l'autre de la trappe selon la configuration de l'étage supérieur (mur, toiture, poutre, etc...).
- de permettre l'utilisation de tous les types d'échelles ou d'escaliers de grenier escamotables dans une trappe aux dimensions les plus réduites, jusqu'au simple trou d'homme (400 m/m x 500 m/m).

Dans ce qui suit, l'invention est exposée plus en détail à l'aide de dessins représentant un mode d'exécution.
-la figure 1 représente, en perspective, une ferrure de tête articulée pour échelle ou escalier de grenier escamotable avec représentation de l'échelle et de la trappe accédant à l'étage supérieur.
- la figure 2 représente, en vue de côté, la ferrure de tête articulée pour échelle ou escalier de grenier escamotable monté sur sa trappe.
-la figure 3 représente une demi-ferrure articulée pour échelle ou escalier de grenier escamotable et le coulisseau sur lequel vient coulisser le tronçon supérieur de l'échelle ou de l'escalier.
- la figure 4 représente le processus et la possibilité de pliage de l'échelle ou de l'escalier de grenier escamotable d'un côté de la trappe.
-la figure 5 représente l'échelle ou l'escalier de grenier escamotable pilé sans aucun dépassement au dessus de l'ouverture de la trappe.
la figure 6 représente le processus et la possibilité de pliage de l'échelle ou de l'escalier de grenier escamotable de l'autre côté de la trappe.

Suivant figures 1, 2 et 3, la ferrure de tête articulée pour échelle ou escalier de grenier escamotable est composée de deux bras porteurs (1). Ces deux bras porteurs sont articulés autour d'un axe (3) fileté à ses deux extrémités et reposant sur deux étriers (2) solidaires de la solive de la trappe au moyen de tire-fonds (16). L'assemblage libre en rotation des deux bras porteurs (1) de l'axe (3) et des deux étriers (2) est obtenu au moyen de deux écrous (4) et de deux rondelles ressort (5) vissées sur les deux extrémités filetées du dit axe (3). Cette dernière disposition permet d'obtenir un frottement à la rotation offrant la possibilité de maintenir les bras porteurs (1) dans la position souhaitée pendant la manipulation de l'échelle ou de l'escalier de grenier escamotable.

Suivant une autre particularité (figures 2 et 3) une poignée (6) escamotable le long d'un des deux bras porteurs (1) libre en rotation autour de l'axe (3) au moyen d'un écrou (4) et d'une rondelle (5) et munie d'une butée (15) permet le pivotement vers le haut des deux bras porteurs (1) nécessaire à la préhension de l'échelle ou de l'escalier de grenier escamotable pour son pliage depuis l'étage supérieur.

Toujours suivant figures 2 et 3, l'autre extrémité des deux bras porteurs (1) est articulée sur deux coulisseaux (7) au moyen de deux vis (8) et leur écrou (9).

Ces deux coulisseaux (7) tiennent lieu de glissière au tronçon supérieur de l'échelle ou de l'escalier de grenier escamotable. Une butée (13) fixée sur l'extrémité du tronçon supérieur de l'échelle ou de l'escalier de grenier escamotable empêche ce dernier de sortir du coulisseau (7).

Une butée (14) réglable en hauteur sur le tronçon supérieur de l'échelle ou de l'escalier de grenier escamotable vient limiter la course du dit tronçon lors du pliage.

Toujours selon figure 2, un cliquet (10) permet d'immobiliser le tronçon supérieur de l'échelle ou de l'escalier de grenier escamotable sur le coulisseau (7). Ce cliquet (10) libre en rotation pivote sous l'effet de son propre poids autour d'un axe (11) et possède un ergot (12).

Le pliage et le dépliage de l'échelle ou de l'escalier de grenier escamotable s'effectue suivant le mode opératoire suivant.
-le figure 4 illustre le processus de pliage du côté des deux étriers (2) fixés sur la partie haute de la solive. En position A les tronçons de l'échelle ou de l'escalier de grenier escamotable sont superposés et bloqués entre eux. En levant l'échelle, grâce au cliquet (10) venant buter sur le coulisseau (7), figure 2, la ferrure de tête articulée pivotera vers le haut pour passer de la position A à la position B. Dans la position B, l'ergot (12) prend appui sur le bras porteur (1) et libère le cliquet (10) permettant le glissement de l'échelle sur le coulisseau (7). Le prolongement de ce coulissement, suivi d'un basculement de l'échelle ou de l'escalier de grenier escamotable, permet de passer de la position B à la position C.
-la figure 5 montre une possibilité d'escamotage de l'échelle ou de l'escalier de grenier sans aucun dépassement ou dessus de la trappe. L'utilisateur a la possibilité de passer de la position C, représentée sur la figure 4, à la position 1 (figure 5) en réglant en conséquence la butée (14) qui limite à volonté la course de coulissement.
- la figure 6, illustre le processus de pliage de l'échelle ou de l'escalier de grenier escamotable du côté opposé aux deux étriers (2). En levant l'échelle, grâce au cliquet (10) venant buter sur le coulisseau (7) la ferrure de tête articulée pivote vers le haut pour passer de la position D à la position E.

En position E, le cliquet (10) pivote sous son propre poids et libère le coulisseau (7).

Le glissement à volonté devient alors possible pour passer de la position E à la position F.

Enfin, l'utilisateur a la possibilité de plier l'échelle ou l'escalier de grenier escamotable depuis l'étage supérieur suivant le mode opératoire ci-après.
- tirer la poignée de manoeuvre (6) jusqu'à ce que la butée (15) vienne prendre appui sur l'un des deux bras porteurs (1) de la ferrure de tête articulée.
- ladite ferrure de tête pivotant alors vers le haut, permet à l'utilisateur d'attraper le tronçon supérieur de l'échelle ou de l'escalier.
-l'utilisateur a alors la possibilité de plier son échelle soit en position C (figure 4) soit en position 1 (figure 5) soit en position F (figure 6).

## Revendications

1. Ferrure de tête articulée pour échelles et escaliers de grenier, composée de plusieurs tronçons déployables par glissement les une sur les autres, le tronçon supérieur supportant à l'état replié les autres tronçons, l'ensemble des tronçons une fois repliés étant escamotable au travers d'une trappe; ferrure comprenant deux bras porteurs (1) situés de part et d'autre du tronçon supérieur de l'échelle ou escalier, chaque bras (1) étant monté pivotant autour d'un axe situé au voisinage du bord de la trappe, les bras (1) étant reliés au tronçon supérieur de l'échelle ou escalier par l'intermédiaire de moyens de coulissement (7) du type coulisseau-glissière permettant audit tronçon supérieur de se déplacer dans son plan selon la direction de glissement des différents tronçons caractérisée en ce que le pivotement des bras (1) par rapport au bord supérieur de la trappe est effectué par une articulation du type constitué par un axe (3) horizontal tournant dans deux étriers fixes (2) et solidaires d'une solive constituant la bordure de la trappe, ladite articulation étant située à une extrémité des bras (1) en un endroit quelconque de la solive, et en ce que l'autre extrémité des bras (1) est articulée sur deux coulisseaux (7) sur lesquels se déplacent les montants latéraux du tronçon de l'échelle ou escalier, au moyen d'un axe reliant lesdits coulisseaux (7).

2. Ferrure de tête articulée pour échelles et escaliers de grenier escamotables suivant revendication 1, caractérisée en ce que le longueur des bras porteurs (1) est inférieure à la dimension de l'ouverture de la trappe dans le plan de leur pivotement et supérieure à la longueur des coulisseaux (7) de telle sorte que l'echelle ou l'escalier de granier escamotable peut être plié en position de repos indifféremment d'un côté ou de l'autre de la trappe, cette disposition particulière permettant d'équiper d'une échelle ou d'un escalier de grenier escamotable les plus petites trappes, jusqu'au simple trou d'homme, et ce, même et la proximité d'un obstacle tel que mur, poutre, toiture, etc..., interdit le logement de l'échelle ou de l'escalier de grenier escamoté sur le côté encombré, cette disposition particulière permettant, en outre, l'escamotage complet pour tous les types d'échelles ou d'escaliers escamotables sans dépassement par rapport au point d'articulation des étriers solidaires de la solive.

3. Ferrure de tête articulée, pour échelles et escaliers escamotables, suivant revendication 1, caractérisée en ce que les deux bras porteurs (1) sont d'une longueur supérieure à l'épaisseur de la trappe.

4. Ferrure de tête articulée, pour échelles et escalier de grenier escamotables, suivant revendication 1, caractérisée en ce que l'un des deux bras porteurs (1) tient lieu de butée à un ergot (12) d'un cliquet (10) permettant ainsi de libérer automatiquement ce cliquet pour le coulissement de l'échelle ou de l'escalier de grenier escamotable sur les coulisseaux (7).

5. Ferrure de tête articulée pour échelles et escaliers de grenier escamotables suivant revendication 1 caractérisée en ce que l'un des deux bras porteurs (1) peut être équipé d'une poignée de manoeuvre (6) permettant à l'utilisateur de plier l'échelle depuis l'étage supérieur.

## Patentansprüche

1. Gelenkig montiertes, oberes Beschlagteil für Bodenleitern und -treppen, bestehend aus mehreren, durch Aufeinandergleiten ausstreckbaren Abschnitten, wobei der obere Abschnitt in zusammengeklapptem Zustand die anderen Abschnitte trägt. Die Gesamtheit der Abschnitte ist, wenn sie zusammengeklappt ist, durch eine Luke hindurch einzeihbar. Beschlagteil, bestehend aus einem Trägerarm (1) auf jeder Seite der Leiter oder Treppe; jeder Arm (1) ist so montiert, dass er sich um eine nah am Lukenrand befindliche Achse dreht; die Arme (1) sind mit dem oberen Abschnitt der Leiter oder Treppe durch Gleitvorrichtungen (7) vom Typ Gleitstöck-Gleitschiene verbunden, die es dem besagten oberen Abschnitt erlauben, sich in seiner Ebene gemäss der Gleitrichtung der verschiedenen Abschnitte zu verschieben, die dadurch gekennzeichnet ist, dass die Schwenkbewegung der Arme (1) in Bezug auf den oberen Lukenrand durch ein Gelenk vom Typ mit einem waagerechten Bolzen (3) ausgeführt wird, der sich in zwei festsitzenden Bügeln (2) dreht, die ihrerseits mit einem Balken fest verbunden sind, der die Einfassung der Luke bildet. Das besagte Gelenk befindet sich an einem Ende der Arme (1), an einer beliebigen Stelle des Balkens, während das andere Ende der Arme (1) gelenkig auf zwei Gleitstücken (7) angebracht ist, auf denen sich die seitlichen Holme der Leiter- oder Treppenabschnitte mittels eines Bolzens bewegen, der die Gleitstücke miteinander verbindet (7).

2. Gelenkig montiertes, oberes Beschlagteil für einziehbare Bodenleitern und-treppen gemäss Forderung 1, dadurch gekennzeichnet, dass die Länge der Trägerarme (1) auf ihrer Drehebene kleiner als die Abmessung der Lukenöffnung und grösser als die Gleitstücklänge (7) ist, so dass die einziehbare Bodenleiter oder -treppe in Ruhestellung gleichermassen auf der einen wie auch auf der anderen Seite zusammengeklappt werden kann. Diese besondere Anordnung erlaubt die Ausstattung der kleinsten Luken bis zum Mannloch mit einer einziehbaren Bodenleiter oder -treppe und dies auch, wenn die Nähe eines Hindernisses wie Wand, Balken, Dach usw... die Unterbringung der einziehbaren Bodenleiter oder -treppe auf der versperrten Seite untersagt. Die besondere Anordnung erlaubt ausserdem das vollständige Einziehen bei allen einziehbaren Leiter- oder Treppentypen ohne ein Überstehen in Bezug auf den Gelenkpunkt der mit dem Balken fest verbundenen Bügel.

3. Gelenkig montiertes, oberes Beschlagteil für einziehbare Leitern und Treppen gemäss Forderung 1, dadurch gekennzeichnet, dass die beiden Trägerarme (1) länger sind als die Dicke der Luke.

4. Gelenkig montiertes, oberes Beschlagteil für einzeihbare Leitern und Treppen gemäss Forderung 1, dadurch gekennzeichnet, dass einer der beiden Trägerarme (1) die Aufgabe eines Anschlags mit einem Sicherungsstift (12) gegenüber einer Sperrklinke (10) erfüllt und so die automatische Freigabe der Sperrklinke für das Gleiten der einziehbaren Bodenleiter oder - treppe auf den Gleitstücken (7) erlaubt.

5. Gelenkig montiertes, oberes Beschlagteil für einziehbare Leitern und Treppen gemäss Forderung 1, dadurch gekennzeichnet, dass der eine der beiden Trägerarme (1) mit einem Betätigungsgriff (6) ausgestattet werden kann, durch die der Benutzer die Leiter von der höheren Etage aus zusammenklappen kann.

## Claims

1. Articulated head fittings for loft ladders and stairs, comprising several sections unfolded by sliding along one another, the upper section supporting the other sections when folded, and the whole assembly disappearing through a trap-door once folded; fittings comprising two supporting arms (1) situated on each side of the stair or ladder upper section, each arm (1) being mounted pivoting around a pin situated close the trap edge, the arms (1) being connected to the ladder or stair upper section by means of sliding devices (7) such as slider/slideway enabling said upper section to move in its plane according to the sliding direction of the various sections characterised by the arm (1) pivoting with regard to the trap upper edge being made by an articulation constituted by one horizontal pin (3) rotating in two fixed forks (2) and integral with a trap-edge joist, the said articulation being situated at one end of the arms (1) in one place of the joist and by the other end of the arms (1) being articulated on two sliders on which the ladder or stair section side posts travel by means of a pin connecting said sliders (7).

2. Articulated head fittings for retractable loft ladders and stairs according to claim 1, characterised by the supporting arm (1) length being inferior to the trap opening dimension or their pivoting plane and superior to the sliders (7) length so that the retractable loft ladder or stairs may be folded indifferently on either side of the trap, this specific position enabling to equip with loft retractable ladder or stairs the smallest trap openings, even a man-hole and this, even if the closeness of an obstacle such as a wall, a girder, a roof etc. prevents placing the loft retractable ladder or stairs on the en- cumbored side, this specific arrangement enabling moreover the complete folding away for all types of retractable ladder or stairs without projecting beyond the joist-integral fork articulation joint.

3. Articulated head fittings for retractable loft ladders and stairs, according to claim 1, characterised by the two supporting arms (1) length being superior to the trap thickness.

4. Articulated head fittings for retractable loft ladders and stairs, according to claim 1, characterised by one of the two supporting arms (1) being used as a stop to a lug (12) of a pawl (10) thus enabling to automatically release the pawl to slide the retractable loft ladder or stairs along the sliders (7).

5. Articulated head fittings for retractable loft ladder and stairs according to claim 1 characterised by one of the two supporting arms (1) being possibly equipped with a handle (6) enabling to fold the ladder from the upper floor.
